# EUROPÄISCHE PATENTSCHRIFT

(11) **EP 3 680 413 B1**
(45) Veröffentlichungstag und Bekanntmachung des Hinweises auf die Patenterteilung: **06.10.2021**
(21) Anmeldenummer: 20151002.1
(22) Anmeldetag: 09.01.2020
(51) Int. Cl.: E04D 1/04, E04D 1/34, E04D 12/00

(54) **BAUGRUPPE MIT EINEM STRANGGEPRESSTEN DACHEINDECKELEMENT**
ASSEMBLY WITH AN EXTRUDED ROOF COVERING ELEMENT
ASSEMBLAGE AVEC UN ÉLÉMENT DE COUVERTURE DE TOIT EXTRUDÉ

(30) Priorität: 11.01.2019 DE 102019100672; 11.01.2019 DE 102019100668
(43) Veröffentlichungstag der Anmeldung: 15.07.2020
(73) Patentinhaber: ERLUS AKTIENGESELLSCHAFT, 84088 Neufahrn (DE)
(72) Erfinder: Thomas, Stefan, 51789 Lindlar (DE); Hödl, Franz, 94428 Eichendorf (DE)
(74) Vertreter: Louis Pöhlau Lohrentz

(56) Entgegenhaltungen:
- AU-B2- 744 811
- CH-A- 7 498
- DE-A1- 2 204 151
- GB-A- 1 570 441

## Beschreibung

Die Erfindung betrifft eine Baugruppe mit einem stranggepressten Dacheindeckelement und mindestens zwei separat ausgebildeten Befestigungselementen und eine Dacheindeckung mit mehreren auf einer Dachunterkonstruktion angeordneten Dacheindeckelementen.

Aus der DE 10 2009 004 495 A1 ist ein stranggepresster Dachziegel bekannt, wobei die Strangpressrichtung des Dachziegels vom Wasserfalzbereich in Richtung des Deckfalzbereichs verläuft. Die Wasserfalzstege und Wasserfalzrillen, sowie die Deckfalzstege und Deckfalzrillen sind im rechten Winkel zur Strangpressrichtung ausgebildet.

Die DE 22 04 151 A1 beschreibt ein stranggepresstes Dacheindeckelement mit Seiten-Wasserfalz und Deckfalz mit mehreren Auflagestegen, welche sich über die gesamte Länge des Dacheindeckelements erstrecken. Das Dacheindeckelement weist eine im Querschnitt wellenartige Struktur auf.

Die CH 7 498 A beschreibt ein stranggepresstes Dacheindeckelement mit Seiten-Wasserfalz und Deckfalz. Das Dacheindeckelement weist eine im

Querschnitt wellenförmige Struktur auf, wobei die Wellentäler Auflageflächen darstellen.

Die AU 744 811 B2 und die GB 1 570 441 A beschreiben Dacheindeckelemente mit separat ausgebildeten Befestigungselementen, die als gewichtsabstützende Profilelemente und übergreifende Verbindungselemente ausgebildet sind.

Der Erfindung liegt die Aufgabe zugrunde, eine verbesserte Baugruppe zur Verfügung zu stellen.

Diese Aufgabe wird mit dem Gegenstand des Hauptanspruchs 1 gelöst. Dabei handelt es sich um eine Baugruppe bestehend aus einem stranggepressten Dacheindeckelement und mindestens zwei separat ausgebildeten Befestigungselementen, vorzugsweise für die Ausbildung einer Dacheindeckung, wobei das Dacheindeckelement einen firstseitigen Kopfabschnitt und einem dem Kopfabschnitt gegenüberliegenden traufseitigen Fußabschnitt aufweist. Ein Seiten-Wasserfalzbereich ist an der Oberseite des Dacheindeckelements und ein Seiten-Deckfalzbereich an der gegenüberliegenden Unterseite des Dacheindeckelements ausgebildet. Der Seiten-Wasserfalzbereich weist eine oder mehrere Wasserfalznut/en und/oder Wasserfalzsteg/e auf und/oder der Seiten-Deckfalzbereich weist eine oder mehrere Deckfalznut/en und/oder Deckfalzsteg/e auf. Der Seiten-Wasserfalzbereich und der Seiten-Deckfalzbereich sind derart ausgebildet, dass im als eine Dacheindeckung verlegten Zustand bei benachbarten Dacheindeckelementen der Seiten-Deckfalzbereich des einen Dacheindeckelements den Seiten-Wasserfalzbereich des anderen Dacheindeckelementes überlappt.

Wesentlich dabei ist, dass die Strangpressrichtung des Dacheindeckelements vom Kopfbereich in Richtung des Fußbereichs verläuft, und dass die Wasserfalznut/en und/oder Wasserfalzsteg/e und/oder Deckfalznut/en und/oder Deckfalzsteg/e parallel zur Strangpressrichtung ausgebildet sind, und dass das Dacheindeckelement an der Unterseite mindestens zwei parallele Auflagestege aufweist, die sich vom Kopfabschnitt bis zum Fußabschnitt über die gesamte Länge des Dacheindeckelements erstrecken, wobei die Auflagestege durch eine wellenartige oder zackenartige Struktur des Dacheindeckelement durch das Strangpressen ausgebildet sind, oder an dem Dacheindeckelement beim Strangpressen ausgeformt sind. Die Alternative "an dem Dacheindeckelement beim Strangpressen ausgeformt" bedeutet, dass die Auflagestege durch nachträgliches Ausschneiden oder Nachbearbeitung hergestellt werden. Dies kann unmittelbar beim Strangpressen erfolgen, d.h. wenn der Strangpressling aus der Strangpressform austritt, erfolgt das Ausschneiden oder die Nachbearbeitung.

Es kann vorgesehen sein, dass die Auflagestege am Dacheindeckelement einstückig durch das Strangpressverfahren ausgebildet sind.

Es kann vorgesehen sein, dass die Auflagestege zur Auflage beim Trocknen und/oder Brennen des Dacheindeckelement-Rohlings ausgebildet sind und/oder zur Auflage und/oder zum Halten und/oder Befestigen des gebrannten Dacheindeckelements auf einem benachbarten Dacheindeckelement in einer Dacheindeckung oder einer Dachunterkonstruktion einer Dacheindeckung.

Es kann vorgesehen sein, dass die Auflagestege zur Auflage auf einer Dachunterkonstruktion und/oder zur Auflage im Rahmen der Fertigung ausgebildet sind.

Es kann vorgesehen sein, dass die Auflagestege durch die Wellentäler der wellenartigen Struktur des Dacheindeckelements ausgebildet sind, oder dass die Auflagestege durch die spitz zulaufenden Zackentäler der zackenartigen Struktur des Dacheindeckelements ausgebildet sind.

Es kann vorgesehen sein, dass die Auflagestege eine ebene Auflagefläche zur Auflage auf einer Dachunterkonstruktion aufweisen.

Es kann vorgesehen sein, dass die Auflagestege einer spitz zulaufende Auflagefläche zur Auflage auf einer Dachunterkonstruktion aufweisen.

Es kann vorgesehen sein, dass zwischen dem Seiten-Wasserfalzbereich und dem Seiten-Deckfalzbereich ein Mittelfeld ausgebildet ist.

Es kann vorgesehen sein, dass das Mittelfeld eben ausgebildet ist, oder mehrfach wiederkehrende Profilierungen oder Erhebungen oder Vertiefungen aufweist, oder wellenförmig oder zackenförmig ausgebildet ist.

Es kann vorgesehen sein, dass die Auflagestege komplementär zum Mittelfeld ausgebildet sind.

Es kann vorgesehen sein, dass die Auflagestege ein Kernloch aufweisen, welches parallel zur Strangpressrichtung ausgebildet ist.

Es kann vorgesehen sein, dass die einen oder mehrere Wasserfalznut/en und/oder Wasserfalzsteg/e des Seiten-Wasserfalzbereich und/oder die einen oder mehrere Deckfalznut/en und/oder Deckfalzsteg/e des Seiten-Deckfalzbereich durch das Strangpressen ausgeformt sind oder nach dem Strangpressen durch Schneiden oder Sägen oder Fräsen an dem noch nicht gebrannten oder gebrannten Rohling ausgebildet sind.

Es kann vorgesehen sein, dass das Dacheindeckelement eine Deckfläche von mindestens 0,3 qm aufweist, vorzugsweise größer 0,4 qm, höchst vorzugsweise eine Deckfläche zwischen 1,5 qm und 0,4 qm aufweist.

Es kann vorgesehen sein, dass das Dacheindeckelement eine Länge vom Kopfabschnitt zum Fußabschnitt mit mindestens 0,5 m, vorzugsweise mindestens 0,7 m, höchst vorzugsweise mindestens 1 m aufweist.

Die Aufgabe wird gemäß dem Hauptanspruch 1 gelöst durch ein wie vorangehend beschriebenes Dacheindeckelement, zusammen mit mindestens zwei separat ausgebildeten Befestigungselementen zur Befestigung in oder auf einer Dachkonstruktion. Wesentlich dabei ist, dass das Dacheindeckelement einen kopfabschnittseitigen Befestigungsbereich im oder am Kopfabschnitt aufweist und einen fußabschnittseitigen Befestigungsbereich im oder am Fußabschnitt aufweist, und dass ein erstes der Befestigungselemente als ein tragendes Profil-Element ausgebildet ist, welches mit dem kopfabschnittseitigen Befestigungsbereich des Dacheindeckelements zusammenwirkend als Gewichtsauflager oder als Gewichtsauflager und Arretierlager ausgebildet ist, und dass ein zweites der Befestigungselemente als arretierendes Verbindungs-Element ausgebildet ist, welches einen Befestigungsabschnitt zur Befestigung an dem fußabschnittseitigen Befestigungsbereich des Dacheindeckelements aufweist und einen Verankerungsabschnitt aufweist zum Angriff
- an dem tragenden Profilelement, auf dem das Dacheindeckelement abgestützt ist, und/oder
- an einem an das Dacheindeckelement angrenzenden weiteren Dacheindeckelement, und/oder
- an einem tragenden Profilelement, auf dem ein an das Dacheindeckelement angrenzendes weiteres Dacheindeckelement abgestützt ist, und/oder
- an einer Dachunterkonstruktion, auf der das tragende Profilelement abgestützt ist.

Erfindungsgemäß handelt es sich um eine Baugruppe bestehend aus dem Dacheindeckelement und den mindestens zwei separat ausgebildeten Befestigungselementen.

Das Profil-Element weist ein Profil, vorzugsweise eine Profilierung auf, wobei der kopfabschnittseitigen Befestigungsbereich des Dacheindeckelements mit dem Profil-Element über das Profil, vorzugsweise die Profilierung, eingreifend zusammenwirkt. Vorzugsweise dient das Profil-Element dabei als Verbindungselement zwischen dem Dacheindeckelement und einer Dachkonstruktion.

Es kann vorgesehen sein, dass der kopfabschnittseitige Befestigungsbereich des Dacheindeckelements
- einen dacheindeckelementseitigen vorspringenden Abschnitt zum Eingriff in einen profilelementseitige Aufnahmeabschnitt aufweist, und/oder
- einen dacheindeckelementseitigen Aufnahmeabschnitt zur Aufnahme eines profilelementseitigen vorspringenden Abschnitts aufweist.

Es kann vorgesehen sein, dass der dacheindeckelementseitige vorspringende Abschnitt komplementär zum profilelementseitige Aufnahmeabschnitt ausgebildet ist, und/oder dass der dacheindeckelementseitige Aufnahmeabschnitt komplementär zum profilelementseitigen vorspringenden Abschnitt ausgebildet ist.

Es kann vorgesehen sein, a) dass der dacheindeckelementseitige vorspringende Abschnitt als eine in der flächigen Erstreckung des Dacheindeckelements vorstehende Nase ausgebildet ist, und/oder als ein von der Unterseite des Dacheindeckelements abstehender Fuß ausgebildet ist, und b) dass der profielementseitige Aufnahmeabschnitt als eine Aufhängeausnehmung, eine Aufnahmestufe, eine Hinterschneidung, eine Nut, oder eine Einhängevorrichtung ausgebildet ist.

Es kann vorgesehen sein, a) dass der dacheindeckelementseitige Aufnahmeabschnitt als eine Aufhängeausnehmung, eine Aufnahmestufe, eine Hinterschneidung, eine Nut, oder eine Einhängevorrichtung ausgebildet ist, und b) dass der profilelementseitige vorspringende Abschnitt als eine abstehende Nase, und/oder eine durchgängige oder unterbrochene abstehende Schiene, und/oder ein abstehender Fuß, und/oder einen oder mehrere Stift ausgebildet ist.

Gemäß dem Hauptanspruch 1 ist vorgesehen, dass der fußabschnittseitige Befestigungsbereich auf der Unterseite im Fußbereich des Dacheindeckelements ausgebildet ist.

Es kann vorgesehen sein, dass der fußabschnittseitige Befestigungsbereich auf der Unterseite des Dacheindeckelements zwei Befestigungs-Nuten aufweist, in welche das Verbindungs-Element eingreift.

Es kann vorgesehen sein, dass die Befestigungs-Nuten in einem Auflagesteg des Dacheindeckelement ausgebildet sind.

Es kann vorgesehen sein, dass die zwei Befestigungs-Nuten des fußabschnittseitigen Befestigungsbereichs über die gesamte Länge des Dacheindeckelements auf der Unterseite ausgebildet sind.

Es kann vorgesehen sein, dass das Verbindungs-Element aus Blech ausgebildet ist.

Es kann vorgesehen sein, dass der Befestigungsabschnitt des Verbindungs-Elements in den fußabschnittseitigen Befestigungsbereich des Dacheindeckelements eingreift.

Es kann vorgesehen sein, dass der Befestigungsabschnitt des Verbindungs-Elements in den fußabschnittseitigen Befestigungsbereich einrastet.

Es kann vorgesehen sein, dass das Verbindungs-Element an seinem Befestigungsabschnitt zwei abgewinkelte oder bogenförmige Halterungen aufweist, welche mit dem fußabschnittseitigen Befestigungsbereich des Dacheindeckelements zusammenwirken, indem die abgewinkelten oder bogenförmigen Halterungen in den fußabschnittseitigen Befestigungsbereich des Dacheindeckelements eingreifen.

Es kann vorgesehen sein, dass das Verbindungs-Element von vorne betrachtet einen V-förmigen Grundkörper aufweist und von der Seite betrachtet einen L-förmigen Grundkörper aufweist.

Es kann vorgesehen sein, dass das Profil-Element aus Metall ausgebildet ist.

Weiter wird die Aufgabe mit dem Gegenstand des Anspruchs 13 gelöst. Es handelt sich dabei um eine Dacheindeckung mit mehreren auf der Dachunterkonstruktion angeordneten Dacheindeckelementen mit erstem der Befestigungselemente und zweitem der Befestigungselemente, wobei die Dacheindeckelemente, ein erstes der Befestigungselemente und ein zweites der Befestigungselemente nach einer der vorangehenden beschrieben Ausführungen ausgebildet sind, wobei die Dacheindeckelemente auf der Dachunterkonstruktion in horizontalen Reihen und hierzu senkrechten Spalten so angeordnet sind, dass benachbarte Dacheindeckelemente einer Reihe und/oder benachbarte Dacheindeckelemente einer Spalte einander überlappen, wobei in den Spalten jeweils ein oberes Dacheindeckelemente mit seinem Fußabschnitt auf dem Kopfabschnitt eines unteren Dacheindeckelements angeordnet ist, wobei die mehreren Dacheindeckelemente auf der Dachunterkonstruktion montiert sind, und wobei die Dacheindeckelemente durch den kopfabschnittseitigen Befestigungsbereich mit dem ersten Befestigungselement an der Dachunterkonstruktion montiert sind, und wobei die Dacheindeckelemente durch den fußabschnittseitigen Befestigungsbereich mit dem zweiten Befestigungselement an der Dachunterkonstruktion montiert sind, und dass das zweite Befestigungselement jedes oberen Dacheindeckelements zur Befestigung des oberen Dacheindeckelements das erste Befestigungselement, oder einen Teil der Dachunterkonstruktion des unteren Dacheindeckelements untergreift.

Es kann vorgesehen sein, dass zusätzlich zu den Dacheindeckelementen (1) Zubehör-Elemente auf der Dachunterkonstruktion angeordnet sind.

Es kann vorgesehen sein, dass es sich bei den Zubehör-Elementen um Dachtritte, Firstziegel, Firstanschlussziegel, Ortgänge, schmale Passziegel, Schneefang und/oder eine Lüftung handelt.

Es kann vorgesehen sein, dass die Zubehör-Elemente aus Keramik, Stahl, Aluminium oder Kunststoff hergestellt sind.

Nachfolgend wird die Erfindung anhand von Zeichnungen näher erläutert. Dabei zeigen:
- Fig. 1a:: Draufsicht eines ersten Dacheindeckelements einer erfindungsgemäßen Baugruppe;
- Fig. 1b:: Vorderansicht des ersten Dacheindeckelements aus Figur 1a;
- Fig. 1c:: Seitenansicht des ersten Dacheindeckelements aus Figur 1a und 1b;
- Fig. 1d:: Detailansicht des ersten Dacheindeckelements aus Figur 1c;
- Fig. 2a:: Räumliche Darstellung von oben des ersten Dacheindeckelements aus Figur 1a bis 1d;
- Fig. 2b:: Räumliche Darstellung von unten des ersten Dacheindeckelements aus Figur 1a bis 1d;
- Fig. 2c:: Detailansicht der räumlichen Darstellung von unten des ersten Dacheindeckelements aus Figur 1a bis 1d;
- Fig. 3a:: Seitenansicht einer Dacheindeckung mit zwei Dacheindeckelementen aus den Figuren 1 oder 2 mit ersten und zweiten Befestigungselementen;
- Fig. 3b:: Seitenansicht des ersten Befestigungselements;
- Fig. 3c:: Räumliche Darstellung des ersten Befestigungselements aus Figur 3c;
- Fig. 4: Räumliche Darstellung einer Dacheindeckung mit mehreren Dacheindeckelementen aus den Figuren 1 oder 2 mit Dachunterkonstruktion;
- Fig. 5a-d:: verschiedene Ausführungen eines firstseitigen Kopfabschnitts des Dacheindeckelements der erfindungsgemäßen Baugruppe; mit Profil-Element;
- Fig. 6:: Vorderansicht einer Standardplatte eines weiteren Dacheindeckelements mit wellenartiger Struktur;
- Fig. 7a:: Draufsicht einer Standardplatte eines weiteren Dacheindeckelements einer erfindungsgemäßen Baugruppe;
- Fig. 7b:: Vorderansicht einer Standardplatte des weiteren Dacheindeckelements aus Figur 7a;
- Fig. 7c:: Seitenansicht einer Standardplatte des weiteren Dacheindeckelements aus Figur 7a und 7b;
- Fig. 7d:: Detailansicht einer Standardplatte des weiteren Dacheindeckelements aus Figur 7a bis 7c;
- Fig. 8a:: Räumliche Darstellung von oben einer Standardplatte des weiteren Dacheindeckelements aus Figur 7a bis 7d;
- Fig. 8b:: Räumliche Darstellung von unten einer Standardplatte des weiteren Dacheindeckelements aus Figur 7a bis 7d;
- Fig. 9a:: Vorderansicht einer Ortgangplatte links des weiteren Dacheindeckelements aus den Figuren 7 bis 8;
- Fig. 9b:: Räumliche Darstellung von oben der Ortgangplatte links des weiteren Dacheindeckelements aus Fig. 9a;
- Fig. 9c:: Räumliche Darstellung von unten der Ortgangplatte links des weiteren Dacheindeckelements aus den Figuren 9a und 9b;
- Fig. 10a:: Vorderansicht einer Ortgangplatte rechts des weiteren Dacheindeckelements aus den Figuren 7 bis 8;
- Fig. 10b:: Räumliche Darstellung von oben der Ortgangplatte rechts des weiteren Dacheindeckelements aus Fig. 10a;
- Fig. 10c:: Räumliche Darstellung von unten der Ortgangplatte rechts des weiteren Dacheindeckelements aus den Figuren 10a und 10b;
- Fig. 11a:: Vorderansicht einer halben Standardplatte des weiteren Dacheindeckelements aus den Figuren 7 bis 8;
- Fig. 11b:: Räumliche Darstellung von oben der halben Standardplatte des weiteren Dacheindeckelements aus Fig. 11a;
- Fig. 11c:: Räumliche Darstellung von unten der halben Standardplatte des Weiteren Dacheindeckelements aus den Figuren 11a und 11b;

In den Figuren 1 und 2 wird ein erstes Ausführungsbeispiel eines Dacheindeckelements 1 einer erfindungsgemäßen Baugruppe dargestellt. Das Dacheindeckelement 1 weist einen firstseitigen Kopfabschnitt 10 und einen dem Kopfabschnitt 10 gegenüberliegenden traufseitigen Fußabschnitt 20, sowie einen Seiten-Wasserfalzbereich 30 und einen Seiten-Deckfalzbereich 40 auf. Zwischen den beiden Seiten-Falzbereichen, dem Kopfabschnitt 10 und dem Fußabschnitt 20 ist ein Mittelfeld 50 ausgebildet.

Die Figuren 1 zeigen eine Draufsicht (Figur 1a), eine Vorderansicht (Figur 1b), eine Seitenansicht (Figur 1c) und eine Detailansicht (Figur 1d), welche einen Abschnitt des Dacheindeckelements 1 der Figur 1b vergrößert darstellt. Die Figuren 2 zeigen räumliche Darstellungen des ersten erfindungsgemäßen Ausführungsbeispiels des Dacheindeckelements 1 aus den Figuren 1 von oben (Figur 2a) und von unten (Figur 2b), sowie eine vergrößerte Detailansicht (Figur 2c) eines Teils des Kopfbereiches 10 aus der Figur 2b.

Der Kopfbereich 10 weist, wie in den Figuren 1 und 2 dargestellt, einen kopfabschnittseitigen Befestigungsbereich 11 auf, welcher einen dacheindeckelementseitigen vorspringenden Abschnitt 12 und einen dacheindeckelementseitigen Aufnahmeabschnitt 13 aufweist. Der dacheindeckelementseitige vorspringende Abschnitt 12 ist in den Figuren 1 und 2 als eine in der flächigen Erstreckung des Dacheindeckelements vorstehende Nase ausgebildet. Der dacheindeckelementseitige Aufnahmeabschnitt 13 ist wie in den Figuren 1 und 2 als Nut ausgebildet. An dem Dacheindeckelement 1 in den Figuren 1 und 2 sind jeweils vier vorspringende Abschnitte 12 und vier Aufnahmeabschnitte 13 ausgebildet. Das Dacheindeckelement 1 weist auf der Unterseite mehrere Auflagestege 2 auf, die in dem Ausführungsbeispiel der Figuren 1 und 2 spitz zulaufend ausgebildet sind. Wie in den Figuren 2b und 2c dargestellt, ist der vorspringende Abschnitt 12 und der Aufnahmeabschnitt 13 im Bereich des Auflagestegs 2 auf der Unterseite des Dacheindeckelements 1 ausgebildet. Der vorspringende Abschnitt 12 kann durch Sägen oder Fräsen des Rohlings oder des gebrannten Rohlings ausgebildet sein. Es ist auch möglich, den vorspringenden Abschnitt 12 durch ein zusätzliches Bauteil an das Dacheindeckelement 1 anzuordnen, z.B. durch Verschrauben. Der Aufnahmeabschnitt 13 wird durch Sägen oder Fräsen des Rohlings oder des gebrannten Rohlings ausgebildet.

Der Fußbereich 20 weist, wie in den Figuren 1 und 2 dargestellt, einen fußabschnittseitigen Befestigungsbereich 21 auf. Dieser ist durch zwei Nuten 22 in Bereich der Auflagestege 2 ausgebildet. Die Nuten 22 können über die gesamte Länge des Dacheindeckelements 1 vom Fußbereich 20 bis zum Kopfbereich 10 ausgebildet sein. Dadurch ist es möglich, das Dacheindeckelement 1, falls notwendig, im Fußbereich 20 zu kürzen, wobei durch die über die gesamte Länge ausgebildeten Nuten 22 weiterhin die Möglichkeit einer Befestigung im Fußbereich 20 besteht.

Der Seiten-Wasserfalzbereich 30 weist, wie in den Figuren 1 und 2 dargestellt, eine Wasserfalz-Nut 31 und einen Wasserfalz-Steg 32 auf, welche sich vom Kopfbereich 10 bis zum Fußbereich 20 seitlich über die gesamte Länge des Dacheindeckelements 1 erstrecken. Es ist auch möglich, mehrere Wasserfalz-Nuten 31 und einen oder mehrere Wasserfalz-Stege 32 auszubilden, um die Regensicherheit des Dacheindeckelements 1 zu erhöhen.

Der Seiten-Deckfalzbereich 40 weist, wie in den Figuren 1 und 2 dargestellt eine Deckfalz-Nut 41 und einen Deckfalz-Steg 42 auf, welche sich vom Kopfbereich 10 bis zum Fußbereich 20 seitlich über die gesamte Länge des Dacheindeckelements 1 erstrecken. Es ist auch möglich, mehrere Deckfalz-Nuten 41 mit einem oder mehreren Deckfalz-Stegen 42 auszubilden, um die Regensicherheit des Dacheindeckelements 1 zu erhöhen.

Die Seiten-Falzbereiche 20 und 30 sind derart ausgebildet, dass im als eine Dacheindeckung 80 verlegten Zustand bei benachbarten Dacheindeckelementen 1 der Seiten-Deckfalzbereich 40, welcher an der Unterseite des Dacheindeckelements 1 ausgebildet ist, den Seiten-Wasserfalzbereich 30, welcher an der Oberseite des Dacheindeckelements 1 ausgebildet ist, überlappt.

Das Dacheindeckelement 1 weist, wie in den Figuren 1 und 2 dargestellt, eine zackenartige Struktur mit Zackentälern 3 und Zackenbergen 4 auf. Diese Vertiefungen 3 und Erhebungen 4 sind über das gesamte Dacheindeckelement 1 im Mittelfeld 50 periodisch wiederkehrend ausgebildet und bestimmen sowohl die Ausgestaltung auf der Oberseite des Dacheindeckelements 1 sowie auf der Unterseite des Dacheindeckelements 1. Die zackenartige Struktur wiederholt sich periodisch. Durch die zackenartige Struktur und deren Vertiefungen 3 auf der Oberseite des Dacheindeckelements 1 werden die Auflagestege 2 auf der Unterseite des Dacheindeckelements 1 zu einer spitz zulaufenden Auflagefläche 5 ausgebildet. Die Auflagestege 2 sind in den Figuren 1 und 2 komplementär zu der Struktur des Mittelfelds 50 ausgebildet. Somit weist das Dacheindeckelement 1 über seine gesamte Breite die gleiche Materialstärke auf. Dies ist vorteilhaft, da dadurch eine gleichmäßige Trocknung des Rohlings gewährleistet werden kann.

Die zackenartige Struktur des Dacheindeckelements 1 kann durch die Ausbildung des Dacheindeckelements 1 im Strangpressverfahren erfolgen. Die Strangpressrichtung verläuft dabei vom Kopfbereich 10 aus in Richtung des Fußbereiches 20. Dadurch werden die Auflagestege 2 durch das Strangpressverfahren einstückig im Dacheindeckelement 1 ausgebildet. Es ist auch möglich, die Auflagestege 2 nach dem Strangpressverfahren zu bearbeiten, um vorzugsweise eine ebene Auflagefläche 5 (in den Figuren 1 und 2 nicht dargestellt) auszubilden. Weiter ist die Wasserfalz-Nut 31, der Wasserfalz-Steg 32, die Deckfalz-Nut 41 und der Deckfalz-Steg 42 im Zuge des Strangpressverfahrens ausgebildet. Es ist auch möglich, die Nuten und Stege durch eine Nachbearbeitung des Rohlings oder des gebrannten Rohlings auszubilden.

In den Figuren 3 werden zwei Dacheindeckelemente 1 sowie ein erstes Befestigungselement 60 und ein zweites Befestigungselement 70 dargestellt. Die Dacheindeckelemente 1 sind zusammen als eine Dacheindeckung 80 angeordnet, wobei hier der Fußabschnitt 20 des oberen Dacheindeckelements 1 auf dem Kopfabschnitt 10 des unteren Dacheindeckelements 1 aufliegt.

Wie in den Figuren 3 gezeigt, ist das erste Befestigungselement 60 als ein tragendes Profil-Element ausgebildet und dient als Gewichtsauflager oder als Gewichtsauflager und Arretierlager für die Dacheindeckelemente 1. Das erste Befestigungselement 60, im folgenden Profil-Element 60 genannt, weist einen Grundkörper, einen vorspringenden Abschnitt 61 und einen Aufnahmeabschnitt 62 auf. Der Grundkörper in den Figuren 3 besteht aus einem im Querschnitt bestehenden rechteckigen Hohlprofil und dem über eine Verstrebung verstärkt angeordneten Aufnahmeabschnitt 62. Der vorspringende Abschnitt 61 ist auf der Oberseite des rechteckigen Hohlprofils ausgebildet. Es ist auch möglich, dass das Profil-Element 60 nur ein rechteckiges Hohlprofil als Grundkörper aufweist, wobei dann auf seiner Oberseite sowohl der vorspringende Abschnitt 61 als auch der Aufnahmeabschnitt 62 angeordnet sind (siehe Figuren 4 und 5). Die beiden Abschnitte 61 und 62 sind in dem Ausführungsbeispiel der Figuren 3 über die gesamte Länge des Profil-Elements 60 ausgebildet, können vorzugsweise aber auch nur abschnittweise ausgebildet sein. Der vorspringende Abschnitt 61 ist in den Figuren 3 als eine in Richtung des Dacheindeckelements 1 erstreckende Nase ausgebildet. Der Aufnahmeabschnitt 62 ist als eine Nut ausgebildet.

Wie in der Figur 3a dargestellt, wirkt das Profil-Element 60 mit dem kopfabschnittseitigen Befestigungsbereich 11 des Dacheindeckelements 1 zusammen, wobei der vorspringende Abschnitt 12 des Dacheindeckelements 1 in den Aufnahmeabschnitt 62 des Profil-Elements 60 eingreift. Der vorspringende Abschnitt 61 des Profil-Elements 60 greift in den Aufnahmeabschnitt 13 des Dacheindeckelements 1 ein. Die jeweiligen vorspringenden Abschnitte sind komplementär zu dem jeweilig entsprechenden Aufnahmeabschnitt ausgebildet, um den Eingriff zu ermöglichen.

Wie in den Figuren 3 gezeigt, ist das zweite Befestigungselement 70 als ein arretierendes Verbindungs-Element 70 ausgebildet, welches zur Befestigung des Dacheindeckelements 1 dient. Das zweite Befestigungselement 70, welches im Folgenden Verbindungs-Element 70 genannt wird, weist einen Befestigungsabschnitt 71 zur Befestigung an dem Dacheindeckelement 1 auf, und einen Verankerungsabschnitt 72 zum Angriff an einem tragenden Profil-Element 60. Das Verbindungs-Element 70 weist von vorne betrachtet einen V-förmigen Grundkörper auf und von der Seite betrachtet einen L-förmigen Grundkörper. Im Befestigungsabschnitt 71 sind zwei bogenförmige Halterungen ausgebildet.

Wie in der Figur 3a dargestellt, wirkt das Verbindungs-Element 70 mit seinem Befestigungsabschnitt 71 mit dem fußabschnittseitigen Befestigungsbereich 21 des Dacheindeckelements 1 zusammen. Die bogenförmigen Halterungen im Befestigungsabschnitt 71 greifen in die Nuten 22 auf der Unterseite des Dacheindeckelements 1 ein. Durch die V-förmige Ausbildung des Verbindungs-Elements 70 rasten die bogenförmigen Halterungen in die Nuten 22 ein. Weiter wirkt das Verbindungs-Element 70 mit seinem Verankerungsabschnitt 72 mit dem Profil-Element 70 zusammen, auf dem ein an das Dacheindeckelement 1 angrenzendes weiteres Dacheindeckelement 1 abgestützt ist. Dazu untergreift der Verankerungsabschnitt 72 das Profil-Element 60 und verhindert dadurch ein Hochheben des Fußbereichs 20 des Dacheindeckelements 1. Das Verbindungs-Element 70 kann mit seinem Verankerungsabschnitt 72 auch an dem tragenden Profil-Element 60, auf dem das Dacheindeckelement 1 abgestützt ist, angreifen und/oder an einem tragenden Profilelement 60, auf dem ein an das Dacheindeckelement 1 angrenzendes weiteres Dacheindeckelement 1 abgestützt ist, und/oder an einer Dachunterkonstruktion, auf der das tragende Profilelement abgestützt ist.

Figur 4 zeigt eine Dacheindeckung 80 von unten mit mehreren Dacheindeckelementen 1 welche wie oben beschrieben übereinander angeordnet sind und auf dem tragenden Profil-Element 60 aufliegen.

Die Dacheindeckelemente 1 sind auf einer Dachunterkonstruktion in horizontalen Reihen und hierzu senkrechten Spalten so angeordnet, dass benachbarte Dacheindeckelemente 1 einer Reihe und/oder benachbarte Dacheindeckelemente 1 einer Spalte einander überlappen, wobei in den Spalten jeweils ein oberes Dacheindeckelement 1 mit seinem Fußabschnitt 20 auf dem Kopfabschnitt 30 eines unteren Dacheindeckelements 1 angeordnet ist. Die Dacheindeckelemente 1 sind auf der Dachunterkonstruktion montiert, wobei die Dacheindeckelemente 1 durch den kopfabschnittseitigen Befestigungsbereich 11 mit dem Profil-Element 60 an der Dachunterkonstruktion montiert sind, und die Dacheindeckelemente 1 durch den fußabschnittseitigen Befestigungsbereich 21 mit dem Verbindungs-Element 70 an der Dachunterkonstruktion montiert sind. Das Verbindungs-Element 70 jedes oberen Dacheindeckelements 1 untergreift zur Befestigung des oberen Dacheindeckelements das Profil-Element 60 des unteren Dacheindeckelements, oder einen Teil der Dachunterkonstruktion. Die Verbindungs-Elemente 70 untergreifen das Profil-Element 60 oder die Dachunterkonstruktion, und sichern die Dacheindeckelemente 1 gegen ein Abheben.

In den Figuren 5 sind verschiedene Ausführungsbeispiele des kopfabschnittseitigen Befestigungsbereichs 11 und des Profil-Elements 60 dargestellt. In Figur 5a ist der vorspringende Abschnitt 12 und der Aufnahmeabschnitt 13 des Dacheindeckelements 1 wie in den Figuren 1 bis 3 gezeigt und beschrieben ausgebildet. Der vorspringende Abschnitt 61 und der Aufnahmeabschnitt 62 des Profil-Elements 60 sind wie in den Figuren 3 gezeigt und beschrieben ausgebildet.

Das Ausführungsbeispiel der Figur 5b unterscheidet sich zu dem Ausführungsbeispiel der Figur 5a nur darin, dass der vorspringende Abschnitt 12 des Dacheindeckelements 1 größer ausgebildet ist und annähernd die Dicke des Dacheindeckelements 1 aufweist. Der Aufnahmeabschnitt 62 des Profil-Elements 60 ist derart ausgebildet, dass die Oberkante des Profil-Elements 60 unterhalb oder auf Höhe der Oberkante des Dacheindeckelements 1 abschließt. Vorteilhafterweise ist der vorspringende Abschnitt 12 maximal so hoch wie die Zackentäler 3 des Dacheindeckelements 1, damit ein auf dem unteren Dacheindeckelement 1 weiteres angeordnetes oberes Dacheindeckelement 1 mit seinen Zackentälern 3 in das darunter angeordnete Dacheindeckelement 1 eingreifen kann. Vorteilhafterweise kann der Aufnahmeabschnitt 62 auch nur abschnittsweise ausgebildet sein, damit ein darüber angeordnetes Dacheindeckelement 1 mit seinen Wellentälern 3 in die entsprechende Wellentäler 3 des darunter angeordneten Dacheindeckelements 1 eingreifen kann.

Das Ausführungsbeispiel der Figur 5c unterscheidet sich zu dem Ausführungsbeispiel der Figur 5a darin, dass der Aufnahmeabschnitt 62 des Profil-Elements 60 derart ausgebildet ist, dass der Kopfbereich 10 des Dacheindeckelements 1 in den Aufnahmeabschnitt 62 des Profil-Elements eingreift, ohne eine Nachbearbeitung betreffend Nase oder sonstigem.

Das Ausführungsbeispiel der Figur 5d unterscheidet sich zu dem Ausführungsbeispiel der Figur 5a darin, dass der Aufnahmeabschnitt 13 des Dacheindeckelements 1 im vorspringenden Abschnitt 12 des Dacheindeckelements 1 als Nut ausgebildet ist. In die Nut, d.h. den Aufnahmeabschnitt 13, greift der vorspringende Abschnitt 61 des Profil-Elements 60 von oben ein.

In Figur 6 ist ein weiteres Ausführungsbeispiel des Dacheindeckelements 1 dargestellt. Dieses Ausführungsbeispiel unterscheidet sich zum ersten Ausführungsbeispiel der Figuren 1 bis 5 nur darin, dass das Dacheindeckelement 1 eine wellenartige Struktur aufweist. Die Struktur im Mittelfeld 50 an der Oberseite des Dacheindeckelements 1, d.h. die Wellentäler 3 und Wellenberge 4, sind komplementär zur Struktur auf der Unterseite des Dacheindeckelements 1 ausgebildet. Weiter weist das Dacheindeckelement 1 ebene Auflageflächen 5 an den Auflagestegen 2 auf und durch die komplementäre Ausbildung auch ebene Wellentäler 3 auf.

In den Figuren 7 und 8 ist ein weiteres Ausführungsbeispiel des Dacheindeckelements 1 einer erfindungsgemäßen Baugruppe dargestellt. Das Dacheindeckelement 1 dieses Ausführungsbeispiel unterscheidet sich zu dem Ausführungsbeispiel der Figuren 1 bis 5 nur darin, dass der vorspringende Abschnitt 12 des kopfabschnittseitigen Befestigungsbereichs 11 des Dacheindeckelements 1 als eine nach unten über die Auflagestege 2 hervorspringende Nase ausgebildet ist. Diese hervorspringende Nase hintergreift das erste Befestigungselement 60 oder hintergreift eine Dachlattung, und ist somit als eine Einhängevorrichtung ausgebildet. Das Ausführungsbeispiel der Figuren 7 und 8 kann auch wellenförmig wie das Ausführungsbeispiel der Figur 6 ausgebildet sein.

In den Figuren 9 ist eine linke Ortgangplatte des Dacheindeckelements 1 aus den Figuren 7 und 8 dargestellt. Dabei ist auf der linken Seite des Dacheindeckelements 1 kein Seiten-Wasserfalzbereich 30 ausgebildet, da die linke Ortgangplatte eine Dacheindeckung zur linken Seite eines Daches hin abschließt. Die linke Seite des Dacheindeckelements 1 schließt mit einem Zackental 3 ab.

In den Figuren 10 ist eine rechte Ortgangplatte des Dacheindeckelements 1 aus den Figuren 7 und 8 dargestellt. Dabei ist auf der rechten Seite des Dacheindeckelements 1 kein Seiten-Deckfalzbereich 40 ausgebildet, da die rechte Ortgangplatte eine Dacheindeckung zur rechten Seite eines Daches hin abschließt. Die rechte Seite des Dacheindeckelements 1 schließt mit einem Zackental 3 ab.

In den Figuren 11 ist eine halbe Standardplatte des Dacheindeckelements 1 aus den Figuren 7 und 8 dargestellt. Diese unterscheidet sich zu dem Dacheindeckelement 1 aus den Figuren 7 und 8 nur dadurch, dass sie nur halb so breit ausgebildet ist und somit weniger Zackentäler 3 und Zackenberge 4 aufweist.

### Bezugszeichenliste

- 1: Dacheindeckelement
- 2: Auflagesteg
- 3: Vertiefung / Wellental / Zackental
- 4: Erhebung / Wellenberg / Zackenberg
- 5: Auflagefläche
- 10: Kopfabschnitt
- 11: kopfabschnittseitiger Befestigungsbereich
- 12: vorspringender Abschnitt Befestigungsbereich
- 13: Aufnahmeabschnitt Befestigungsbereich
- 20: Fußabschnitt
- 21: fußabschnittseitiger Befestigungsbereich
- 22: Nut des fußabschnittseitigen Befestigungsbereichs
- 30: Seiten-Wasserfalzbereich
- 31: Wasserfalz-Nut
- 32: Wasserfalz-Steg
- 40: Seiten-Deckfalzbereich
- 41: Deckfalz-Nut
- 42: Deckfalz-Steg
- 50: Mittelfeld
- 60: erstes Befestigungselement (Profil-Element)
- 61: vorspringender Abschnitt Befestigungselement
- 62: Aufnahmeabschnitt Befestigungselement
- 70: zweites Befestigungselement (Verbindungs-Element)
- 71: Befestigungsabschnitt
- 72: Verankerungsabschnitt
- 80: Dacheindeckung

## Patentansprüche

1. Baugruppe bestehend aus einem stranggepressten Dacheindeckelement (1) und mindestens zwei separat ausgebildeten Befestigungselementen, vorzugsweise für die Ausbildung einer Dacheindeckung (80),
- wobei das Dacheindeckelement (1) einen firstseitigen Kopfabschnitt (10) und einen dem Kopfabschnitt (10) gegenüberliegenden traufseitigen Fußabschnitt (20) aufweist, und
- wobei ein Seiten-Wasserfalzbereich (30) an der Oberseite des Dacheindeckelement (1) und ein Seiten-Deckfalzbereich (40) an der gegenüberliegenden Unterseite des Dacheindeckelements (1) ausgebildet ist, und
- wobei der Seiten-Wasserfalzbereichs (30) eine oder mehrere Wasserfalznut/en (31) und/oder Wasserfalzsteg/e (32) aufweist, und/oder der Seiten-Deckfalzbereich (40) eine oder mehrere Deckfalznut/en (31) und/oder Deckfalzfalzsteg/e (32) aufweist, und
- wobei der Seiten-Wasserfalzbereich (30) und der Seiten-Deckfalzbereich (40) derart ausgebildet sind, dass im als eine Dacheindeckung (80) verlegten Zustand bei benachbarten Dacheindeckelementen (1) der Seiten-Deckfalzbereich (40) des einen Dacheindeckelementes (1) den Seiten-Wasserfalzbereich (30) des anderen Dacheindeckelementes (1) überlappt,
- wobei die Strangpressrichtung des Dacheindeckelements (1) vom Kopfbereich (10) in Richtung des Fußbereichs (20) verläuft, und dass die Wasserfalznut/en (31) und/oder Wasserfalzsteg/e (32) und/oder Deckfalznut/en (31) und/oder Deckfalzsteg/e (32) parallel zur Strangpressrichtung ausgebildet sind, und
- wobei das Dacheindeckelement (1) an der Unterseite mindestens zwei parallele Auflagestege (2) aufweist, die sich vom Kopfabschnitt (10) bis zum Fußabschnitt (20) über die gesamte Länge des Dacheindeckelements (1) erstrecken,
- wobei die Auflagestege (2)
a) durch eine wellenartige oder zackenartige Struktur des Dacheindeckelements (1) durch das Strangpressen ausgebildet sind, oder
b) an dem Dacheindeckelement (1) beim Strangpressen ausgeformt sind, wobei
- das Dacheindeckelement (1) einen kopfabschnittseitigen Befestigungsbereich (11) im oder am Kopfabschnitt (10) aufweist und einen fußabschnittseitigen Befestigungsbereich (21) im oder am Fußabschnitt (20) aufweist,
wobei der fußabschnittseitige Befestigungsbereich auf der Unterseite im Fußbereich des Dacheindeckelements ausgebildet ist, und
- wobei ein erstes der Befestigungselemente (60) als ein tragendes Profil-Element ausgebildet ist, welches mit dem kopfabschnittseitigen Befestigungsbereich (11) des Dacheindeckelements (1) zusammenwirkend als Gewichtsauflager oder als Gewichtsauflager und Arretierlager ausgebildet ist, und
- wobei ein zweites der Befestigungselemente (70) als arretierendes Verbindungs-Element ausgebildet ist, welches einen Befestigungsabschnitt (71) zur Befestigung an dem fußabschnittseitigen Befestigungsbereich des Dacheindeckelements (1) aufweist und einen Verankerungsabschnitt (72) aufweist zum Angriff
- an dem tragenden Profilelement, auf dem das Dacheindeckelement (1) abgestützt ist, und/oder
- an einem an das Dacheindeckelement (1) angrenzenden weiteren Dacheindeckelement (1), und/oder
- an einem tragenden Profilelement, auf dem ein an das Dacheindeckelement (1) angrenzendes weiteres Dacheindeckelement (1) abgestützt ist, und/oder
- an einer Dachunterkonstruktion, auf der das tragende Profilelement abgestützt ist.

2. Baugruppe nach Anspruch 1,
**dadurch gekennzeichnet,**
**dass** die Auflagestege (2) am Dacheindeckelement (1) einstückig durch das Strangpressverfahren ausgebildet sind.

3. Baugruppe nach Anspruch 1 oder 2,
**dadurch gekennzeichnet,**
**dass** die Auflagestege (2) zur Auflage beim Trocknen und/oder Brennen des Dacheindeckelement-Rohlings ausgebildet sind, und/oder zur Auflage und/oder zum Halten und/oder Befestigen des gebrannten Dacheindeckelements (1) auf einem benachbarten Dacheindeckelement (1) in einer Dacheindeckung (80) oder einer Dachunterkonstruktion einer Dacheindeckung (80).

4. Baugruppe nach einem der vorangehenden Ansprüche,
**dadurch gekennzeichnet,**
**dass** die Auflagestege (2) zur Auflage auf einer Dachunterkonstruktion und/oder zur Auflage im Rahmen der Fertigung ausgebildet sind.

5. Baugruppe nach einem der vorangehenden Ansprüche,
**dadurch gekennzeichnet,**
**dass** die Auflagestege (2) durch die Wellentäler (3) der wellenartigen Struktur des Dacheindeckelements (1) ausgebildet sind, oder dass die Auflagestege (2) durch die spitz zulaufenden Zackentäler (3) der zackenartigen Struktur des Dacheindeckelements (1) ausgebildet sind.

6. Baugruppe nach einem der vorangehenden Ansprüche,
**dadurch gekennzeichnet,**
**dass** die Auflagestege (2) eine ebene Auflagefläche (5) zur Auflage auf einer Dachunterkonstruktion aufweisen.

7. Baugruppe nach einem der vorangehenden Ansprüche,
**dadurch gekennzeichnet,**
**dass** die Auflagestege (2) eine spitz zulaufende Auflagefläche zur Auflage auf einer Dachunterkonstruktion aufweisen.

8. Baugruppe nach einem der vorangehenden Ansprüche,
**dadurch gekennzeichnet,**
**dass** zwischen dem Seiten-Wasserfalzbereich (30) und dem Seiten-Deckfalzbereich (40) ein Mittelfeld (50) ausgebildet ist.

9. Baugruppe nach Anspruch 8,
**dadurch gekennzeichnet,**
**dass** das Mittelfeld (50) eben ausgebildet ist oder mehrfach wiederkehrende Profilierungen oder Erhebungen (4) oder Vertiefungen (3) aufweist, oder wellenförmig oder zackenförmig ausgebildet ist.

10. Baugruppe nach Anspruch 8 oder 9,
**dadurch gekennzeichnet,**
**dass** die Auflagestege (2) komplementär zum Mittelfeld (50) ausgebildet sind.

11. Baugruppe nach einem der vorangehenden Ansprüche,
**dadurch gekennzeichnet,**
**dass** die Auflagestege (2) ein Kernloch aufweisen, welches parallel zur Strangpressrichtung ausgebildet ist.

12. Baugruppe nach einem der vorangehenden Ansprüche,
**dadurch gekennzeichnet,**
**dass** die eine oder mehrere Wasserfalznut/en (31) und/oder Wasserfalzsteg/e (32) des Seiten-Wasserfalzbereich (30) und/oder die einen oder mehrere Deckfalznut/en (41) und/oder Deckfalzsteg/e (42) des Seiten-Deckfalzbereich (40) durch das Strangpressen ausgeformt sind oder nach dem Strangpressen durch Schneiden oder Sägen oder Fräsen an dem noch nicht gebrannten oder gebrannten Rohling ausgebildet sind.

13. Dacheindeckung (80) bestehend aus einer Dachunterkonstruktion und mehreren auf der Dachunterkonstruktion angeordneten Dacheindeckelementen (1) mit mindestens zwei separat ausgebildeten Befestigungselementen, und zwar einem ersten der besagten
Befestigungselemente (60) und einem zweiten der besagten Befestigungselemente (70),
wobei die Dacheindeckelemente (1), das erste der Befestigungselemente (60) und das zweite der Befestigungselemente (70) als eine
Baugruppe nach einem der Ansprüche 1 bis 12 ausgebildet sind,
wobei die Dacheindeckelemente (1) auf der Dachunterkonstruktion in horizontalen Reihen und hierzu senkrechten Spalten so angeordnet sind, dass benachbarte Dacheindeckelemente (1) einer Reihe und/oder benachbarte Dacheindeckelemente (1) einer Spalte einander überlappen,
wobei in den Spalten jeweils ein oberes Dacheindeckelemente (1) mit seinem Fußabschnitt (20) auf dem Kopfabschnitt (30) eines unteren Dacheindeckelements (1) angeordnet ist,
wobei die mehreren Dacheindeckelemente (1) auf der Dachunterkonstruktion montiert sind, und
wobei die Dacheindeckelemente (1) durch den kopfabschnittseitigen Befestigungsbereich (11) mit dem ersten Befestigungselement (60) an der Dachunterkonstruktion montiert sind, und
wobei die Dacheindeckelemente (1) durch den fußabschnittseitigen Befestigungsbereich (21) mit dem zweiten Befestigungselement (70) an der Dachunterkonstruktion montiert sind, und
dass das zweite Befestigungselement (70) jedes oberen Dacheindeckelements (1) zur Befestigung des oberen Dacheindeckelements das erste Befestigungselement (60), oder einen Teil der Dachunterkonstruktion des unteren Dacheindeckelements (1) untergreift.

14. Dacheindeckung (1) nach Anspruch 13,
**dadurch gekennzeichnet,**
**dass** zusätzlich zu den Dacheindeckelementen (1) Zubehör-Elemente auf der Dachunterkonstruktion angeordnet sind.

## Claims

1. Assembly consisting of an extruded roof covering element (1) and at least two separately formed fastening elements, preferably for the formation of a roof covering (80),
- wherein the roof covering element (1) has a ridge-side head section (10) and an eaves-side foot section (20) opposite the head section (10), and
- wherein a side water fold region (30) is formed on the upper side of the roof covering element (1) and a side cover fold region (40) on the opposite underside of the roof covering element (1), and
- wherein the side water fold region (30) has one or more water fold groove/s (31) and/or water fold web/s (32), and/or the side cover fold region (40) has one or more cover fold groove/s (31) and/or cover fold fold web/s (32), and
- wherein the side water fold region (30) and the side cover fold region (40) are formed in such a way that, in the state laid as a roof covering (80), among adjacent roof covering elements (1), the side cover fold region (40) of the one roof covering element (1) overlaps with the side water fold region (30) of the other roof covering element (1),
- wherein the extrusion direction of the roof covering element (1) runs from the head region (10) in the direction of the foot region (20), and that the water fold groove/s (31) and/or water fold web/s (32) and/or cover fold groove/s (31) and/or cover fold web/s (32) are formed in parallel to the extrusion direction, and
- wherein the roof covering element (1) on the underside has at least two parallel support webs (2), which extend from the head section (10) to the foot section (20) across the entire length of the roof covering element (1),
- wherein the support webs (2)
a) are formed by a wave-like or prong-like structure of the roof covering element (1) by means of the extrusion, or
b) are shaped on the roof covering element (1) while extruding,
wherein
- the roof covering element (1) has a head section-side fastening region (11) in or on the head section (10) and a foot section-side fastening region (21) in or on the foot section (20),
wherein the foot section-side fastening region is formed on the underside in the foot region of the roof covering element, and
- wherein a first of the fastening elements (60) is formed as a bearing profile element, which is formed as a weight support or as a weight support and locking support by interacting with the head section-side fastening region (11) of the roof covering element (1), and
- wherein a second of the fastening elements (70) is formed as a locking connecting element, which has a fastening section (71) for fastening on the foot section-side fastening region of the roof cover element (1) and has an anchoring section (72) for touching
- on the bearing profile element on which the roof covering element (1) is supported, and/or
- on a further roof covering element (1) adjacent to the roof covering element (1), and/or
- on a bearing profile element, on which a further roof covering element (1) adjacent to the roof covering element (1) is supported, and/or
- on a roof substructure on which the bearing profile element is supported.

2. Assembly according to claim 1,
**characterised in that**
the support webs (2) are formed integrally on the roof covering element (1) using the extrusion method.

3. Assembly according to claim 1 or 2,
**characterised in that**
the support webs (2) are formed for support when drying and/or firing the roof covering element workpiece, and/or for support and/or for holding and/or for fastening the fired roof covering element (1) on an adjacent roof covering element (1) in a roof covering (80) or a roof substructure of a roof covering (80).

4. Assembly according to one of the preceding claims,
**characterised in that**
the support webs (2) are formed for support on a roof substructure and/or for supporting as part of production.

5. Assembly according to one of the preceding claims,
**characterised in that**
the support webs (2) are formed by the wave troughs (3) of the wave-like structure of the roof covering element (1), or
the support webs (2) are formed by the pointed prong troughs (3) of the prong-like structure of the roof covering element (1).

6. Assembly according to one of the preceding claims,
**characterised in that**
the support webs (2) have a flat support surface (5) for supporting on a roof substructure.

7. Assembly according to one of the preceding claims,
**characterised in that**
the support webs (2) have a pointed support surface for supporting on a roof substructure.

8. Assembly according to one of the preceding claims,
**characterised in that**
a central field (50) is formed between the side water fold region (30) and the side cover fold region (40).

9. Assembly according to claim 8,
**characterised in that**
the central field (50) is formed flatly or has repeatedly recurring profilings or elevations (4) or indentations (3), or is formed in a wave-like manner or prong-like manner.

10. Assembly according to claim 8 or 9,
**characterised in that**
the support webs (2) are formed complementarily to the central field (50).

11. Assembly according to one of the preceding claims,
**characterised in that**
the support webs (2) have a cored hole, which is formed in parallel to the extrusion direction.

12. Assembly according to one of the preceding claims,
**characterised in that**
the one or more water fold groove/s (31) and/or water fold web/s (32) of the side water fold region (30) and/or the one or more cover fold groove/s (41) and/or cover fold web/s (42) of the side cover fold region (40) are shaped by the extrusion or, after the extrusion, are formed by cutting or sawing or milling on the not yet fired or fired workpiece.

13. Roof covering (80) consisting of a roof substructure and several roof covering elements (1) arranged on the roof substructure and having at least two separately formed fastening elements, namely a first of said fastening elements (60) and a second of said fastening elements (70),
wherein the roof covering elements (1), the first of the fastening elements (60) and the second of the fastening elements (70) are formed as an assembly according to one of claims 1 to 12,
wherein the roof covering elements (1) are arranged on the roof substructure in horizontal rows and columns perpendicular to these in such a way that neighbouring roof covering elements (1) of a row and/or neighbouring roof covering elements (1) of a column overlap with one another,
wherein one upper roof covering element (1) is arranged with its foot section (20) on the head section (30) of a lower roof covering element (1) in the columns in each case,
wherein the several roof covering elements (1) are mounted on the roof substructure, and
wherein the roof covering elements (1) are mounted on the roof substructure by means of the head section-side fastening region (11) with the first fastening element (60), and
wherein the roof covering elements (1) are mounted on the roof substructure by means of the foot section-side fastening region (21) with the second fastening element (70), and
the second fastening element (70) of each upper roof covering element (1) engages below the first fastening element (60) or below a part of the roof substructure of the lower roof covering element (1) for fastening the upper roof covering element.

14. Roof covering (1) according to claim 13,
**characterised in that**,
in addition to the roof covering elements (1), accessory elements are arranged on the roof substructure.

## Revendications

1. Assemblage constitué d'un élément de couverture de toit extrudé (1) et d'au moins deux éléments de fixation séparés, de préférence pour la réalisation d'une couverture de toit (80),
- dans lequel l'élément de couverture de toit (1) comprend une portion de tête côté faîte (10) et une portion de pied côté chéneau (20) en face de la portion de tête (10) et
- dans lequel une zone de feuillure d'écoulement d'eau latérale (30) est réalisée sr le côté supérieur de l'élément de couverture de toit (1) et une zone de feuillure de couverture latérale (40) est réalisée sur le côté inférieur opposé de l'élément de couverture de toit (1) et
- dans lequel la zone de feuillure d'écoulement d'eau latérale (30) comprend une ou plusieurs rainures de feuillure d'écoulement d'eau (31) et/ou nervures de feuillure d'écoulement d'eau (32) et/ou la zone de feuillure de couverture latérale (40) comprend une ou plusieurs rainures de feuillure de couverture (31) et/ou nervures de feuillure de couverture (32), et
- dans lequel la zone de feuillure d'écoulement d'eau latérale (30) et la zone de feuillure de couverture latérale (40) sont réalisées de façon à ce que, dans l'état posé sous la forme d'une couverture de toit (80), dans le cas d'éléments de couverture de toit (1) adjacents, la zone de feuillure de couverture latérale (40) d'un élément de couverture de toit (1) se superpose avec la zone de feuillure d'écoulement d'eau latérale (30) de l'autre élément de couverture de toit (1),
- dans lequel la direction d'extrusion de l'élément de couverture de toit (1) s'étend de la zone de tête (10) vers la zone de pied (20) la/les rainure(s) de feuillure d'écoulement d'eau (31) et/ou nervure(s) de feuillure d'écoulement d'eau (32) et/ou rainure(s) de feuillure de couverture (31) et/ou nervure(s) de feuillure de couverture (32) sont parallèles à la direction d'extrusion et
- dans lequel l'élément de couverture de toit (1) comprend, sur le côté inférieur, au moins deux nervures d'appui (2) parallèles, qui s'étendent de la portion de tête (10) jusqu'à la portion de pied (20) sur toute la longueur de l'élément de couverture de toit (1),
- dans lequel les nervures d'appui (2)
a) sont réalisées grâce à une structure ondulée ou dentelée de l'élément de couverture de toit (1) par extrusion ou
b) sont formées sur l'élément de couverture de toit (1) lors de l'extrusion,
- dans lequel l'élément de couverture de toit (1) comprend une partie de fixation côté portion de tête (11) dans ou sur la portion de tête (10) et une partie de fixation côté portion de pied (21) dans ou sur la portion de pied (20),
dans lequel la partie de fixation côté portion de pied est réalisée sur le côté inférieur dans la partie de pied de l'élément de couverture de toit et
- dans lequel un premier des éléments de fixation (60) est conçu comme un élément profilé porteur qui est conçu de façon à interagir avec la partie de fixation côté portion de tête (11) de l'élément de couverture de toit (1) en tant que support de poids ou que support de poids et palier de blocage et
- dans lequel un deuxième des éléments de fixation (70) est conçu comme un élément de liaison bloquant qui comprend une portion de fixation (71) pour la fixation à la partie de fixation côté portion de pied de l'élément de couverture de toit (1) et une portion d'ancrage (72) pour une action
- sur l'élément profilé porteur contre lequel est appuyé l'élément de couverture de toit (1) et/ou
- sur un autre élément de couverture de toit (1) adjacent à l'élément de couverture de toit (1) et/ou
- sur un élément profilé porteur contre lequel est appuyé un autre élément de couverture de toit (1) adjacent à l'élément de couverture de toit (1) et/ou
- sur une infrastructure de toit contre laquelle est appuyé l'élément profilé porteur.

2. Assemblage selon la revendication 1
**caractérisé en ce que**
les nervures d'appui (2) sont réalisées d'une seule pièce sur l'élément de couverture de toit (1) lors de l'extrusion.

3. Assemblage selon la revendication 1 ou 2,
**caractérisé en ce que**
les nervures d'appui (2) pour un appui lors du séchage et/ou de la cuisson de l'ébauche de l'élément de couverture de toit et/ou pour l'appui et/ou pour le maintien et/ou la fixation de l'élément de couverture de toit (1) cuit sur un élément de couverture de toit (1) adjacent dans une couverture de toit (80) ou une infrastructure de toit d'une couverture de toit (80).

4. Assemblage selon l'une des revendications précédentes,
**caractérisé en ce que**
les nervures d'appui (2) sont conçues pour l'appui sur une infrastructure de toit et/ou pour l'appui dans le cadre de la fabrication.

5. Assemblage selon l'une des revendications précédentes,
**caractérisé en ce que**
les nervures d'appui (2) sont réalisées par les creux d'ondulations (3) de la structure ondulée de l'élément de couverture de toit (1) ou **en ce que** les nervures d'appui (2) sont réalisées par les creux des dents (3) de la structure dentelée de l'élément de couverture de toit (1).

6. Assemblage selon l'une des revendications précédentes,
**caractérisé en ce que**
les nervures d'appui (2) présentent une surface d'appui plane (5) pour l'appui sur une infrastructure de toit.

7. Assemblage selon l'une des revendications précédentes,
**caractérisé en ce que**
les nervures d'appui (2) présentent une surface d'appui pointue pour l'appui sur une infrastructure de toit.

8. Assemblage selon l'une des revendications précédentes,
**caractérisé en ce que**
entre la zone de feuillure d'écoulement d'eau latérale (30) et la zone de feuillure de couverture latérale (40), est réalisé une zone centrale (50).

9. Assemblage selon la revendication 8,
**caractérisé en ce que**
la zone centrale (50) est plane ou comprend des profilés ou des bossages (4) ou des creux (3) revenant à plusieurs reprises, ou présente une forme ondulée ou dentelée.

10. Assemblage selon la revendication 8 ou 9,
**caractérisé en ce que**
les nervures d'appui (2) présentent une forme complémentaire à la zone centrale (50).

11. Assemblage selon l'une des revendications précédentes,
**caractérisé en ce que**
les nervures d'appui (2) présentent un trou central qui est réalisé parallèlement à la direction d'extrusion.

12. Assemblage selon l'une des revendications précédentes,
**caractérisé en ce que**
la ou les plusieurs rainures de feuillure d'écoulement d'eau (31) et/ou nervures de feuillure d'écoulement d'eau (32) de la zone de feuillure d'écoulement d'eau latérale (30) et/ou la ou les plusieurs rainures de feuillure de couverture (41) et/ou les nervures de feuillure de couverture (42) de la zone de feuillure de couverture latérale (40) sont formées par extrusion ou sont formées, après extrusion, par découpe ou sciage ou fraisage de l'ébauche cuite ou non encore cuite.

13. Couverture de toit (80) constituée d'une infrastructure de toit et de plusieurs éléments de couverture de toit (1) disposés sur l'infrastructure de toit, avec au moins deux éléments de fixation séparés, à savoir un premier desdits éléments de fixation (60) et un deuxième desdits éléments de fixation (70),
dans lequel les éléments de couverture de toit (1), le premier des éléments de fixation (60) et le deuxième des éléments de fixation (70) sont conçus comme un assemblage selon l'une des revendications 1 à 12,
dans lequel les éléments de couverture de toit (1) sont disposés sur l'infrastructure de toit dans des lignes horizontales et dans des colonnes perpendiculaires à celles-ci, de façon à ce que des éléments de couverture de toit (1) adjacents d'une ligne et/ou des éléments de couverture de toit (1) adjacents d'une colonne se superposent entre eux,
dans lequel, dans chacune des colonnes, est disposé un élément de couverture de toit supérieur (1) avec sa portion de pied (20) sur la portion de tête (30) d'un élément de couverture de toit inférieur (1),
dans lequel les plusieurs éléments de couverture de toit (1) sont montés sur l'infrastructure de toit et
dans lequel les éléments de couverture de toit (1) sont montés, grâce à la partie de fixation côté portion de tête (11) avec le premier élément de fixation (60), sur l'infrastructure de toit, et
dans lequel les éléments de couverture de toit (1) sont montés, grâce à la partie de fixation côté portion de pied (21) avec le deuxième élément de fixation (70), sur l'infrastructure de toit, et
le deuxième élément de fixation (70) de chaque élément de couverture de toit supérieur (1) s'accroche, pour la fixation de l'élément de couverture de toit supérieur, par -dessous le premier élément de fixation (60) ou une partie de l'infrastructure du toit de l'élément de couverture de toit inférieur (1).

14. Couverture de toit (1) selon la revendication 13,
**caractérisé en ce que**
en plus des éléments de couverture de toit (1), des accessoires sont disposés sur l'infrastructure de toit.
